# FASCICULE DE BREVET EUROPEEN

(11) **EP 0 542 636 B1**
(45) Date de publication et mention de la délivrance du brevet: **17.04.1996**
(21) Numéro de dépôt: 92420356.5
(22) Date de dépôt: 09.10.1992
(51) Int. Cl.: H01H 71/10

(54) **Disjoncteur multipolaire à blocs unipolaires**
Aus einpoligen Einheiten bestehender Schutzschalter
Multipole circuit-breaker being composed of single-pole units

(30) Priorité: 15.10.1991 FR 9112793
(43) Date de publication de la demande: 19.05.1993
(73) Titulaire: SCHNEIDER ELECTRIC SA, F-92100 Boulogne-Billancourt (FR)
(72) Inventeur: Perrier, Philippe, F-38050 Grenoble Cedex 9 (FR); Nereau, Jean-Pierre, F-38050 Grenoble Cedex 9 (FR); Morel, Robert, F-38050 Grenoble Cedex 9 (FR); Nebon, Jean-Pierre, F-38050 Grenoble Cedex 9 (FR)
(74) Mandataire: Hecke, Gérard

(56) Documents cités:
- EP-A- 0 177 438
- EP-A- 0 314 540
- FR-A- 2 108 806

## Description

L'invention est relative à un disjoncteur multipolaire basse tension à double enveloppe, dont chaque pôle comprend, un bloc unipolaire de coupure ayant une boîte parallélélipèdique à deux grandes faces latérales, en matière plastique moulée, et des contacts fixes et mobiles associés à une chambre de coupure et logés dans ledit bloc, plusieurs blocs étant montés côte à côte dans un boîtier moulé pour constituer le disjoncteur multipolaire, le contact mobile étant agencé en forme de pont de contacts rotatif coopèrant avec deux contacts fixes opposés, en étant porté par un tronçon de barreau rotatif, qui s'étend transversalement sensiblement au centre de ladite boîte en étant intercalé et guidé latéralement par les deux grandes faces latérales de la boîte tout en pouvant se débattre en translation limitée parallèlement à ces grandes faces .

Un disjoncteur, du genre mentionné (voir par exemple FR-A-2 622 347 & EP-A-0 314 540), comporte pour chaque pôle un bloc individuel constitué par une ampoule, en l'occurrence par une boîte en matière plastique moulée contenant les contacts et les chambres de coupure. Les avantages de tels systèmes modulaires sont bien connus, en particulier les réductions des coûts de fabrication et de montage. Ils imposent néanmoins des contraintes de positionnement respectif des différents modules, en l'occurrence de liaison entre les parties mobiles des différents blocs unipolaires. Un disjoncteur connu comporte un arbre rotatif qui traverse l'ensemble des blocs unipolaires pour entraîner en rotation simultanée, les contacts mobiles de ces blocs. La présence de cet arbre rotatif impose des contraintes de positionnement et d'architecture.

La présente invention a pour but de réaliser un disjoncteur multipolaire, du type modulaire, ayant une liaison mécanique entre les blocs unipolaires compatible avec l'emploi d'un pont de contacts.

Le disjoncteur selon l'invention est caractérisé en ce que les tronçons de barreau des différents blocs juxtaposés sont mécaniquement solidarisés par deux barres de liaison parallèles qui s'étendent perpendiculairement auxdites grandes faces et traversent à faible jeu des orifices diamétralement opposés, ménagés dans les tronçons de barreau successifs, que les deux barres de liaison sont accouplées à une manivelle à deux bras diamétralement opposés, que lesdites deux grandes faces latérales comportent chacune deux lumières incurvées pour le passage avec jeu et le débattement desdites deux barres de liaison et qu'un mécanisme de commande, fixé à la partie supérieure de l'un des blocs, comporte deux flasques métalliques portant les paliers de ladite manivelle et une bielle inférieure actionnant ladite manivelle.

Chaque bloc unipolaire constitue un ensemble de coupure logé dans une enveloppe isolante en forme de boîte, et ces blocs sont groupés dans une deuxième enveloppe constituée par le boîtier du disjoncteur multipolaire. Le pont de contact de chaque bloc unipolaire est monté flottant sur un tronçon de barreau et la liaison mécanique rigide entre les différents tronçons de barreau, est réalisée par les deux barres qui s'étendent parallèlement au barreau, et sont excentrées par rapport à l'axe de rotation de ce dernier.

Le tronçon de barreau est positionné dans la direction axiale par les deux grandes faces du boîtier qui l'encadrent, mais il est libre de bouger dans les autres directions pour compenser les irrégularités de fabrication ou de positionnement. Les deux barres de liaison, diamétralement opposées, solidarisent rigidement les tronçons successifs de barreau, tout en laissant libre la partie centrale du tronçon pour le passage du pont de contacts. Les grandes faces de la boîte ont des ouvertures en forme d'arc de cercle pour le passage avec jeu de barres de liaison, les seules autres ouvertures étant celles d'échappement des gaz de coupure à l'arrière des chambres.

Selon un développement de l'invention, le mécanisme de commande du disjoncteur est associé à l'un des blocs unipolaires, de préférence au bloc central, et il est agencé pour être dispos sur la face supérieure de la boîte en s'inscrivant dans le gabarit en largeur de la boîte. Un tel mécanisme peut, dans ce cas, être utilisé pour l'ensemble de la gamme de disjoncteurs unipolaires ou multipolaires, ce qui facilite la fabrication d'une telle gamme de disjoncteurs. Le mécanisme est du type à manette, notamment pivotante, et à genouillère de commande en rotation d'une manivelle à deux bras diamétralement opposés. A chaque bras de la manivelle est accouplée l'une desdites barres de liaison pour entraîner en rotation les tronçons de barreau.

Le mécanisme comporte deux flasques latéraux dont chacun porte un palier d'une manivelle et ces flasques latéraux servent de pièces de fixation au bloc unipolaire associé, par exemple à l'aide de tiges d'alignement, qui relient les différents blocs unipolaires et les entretoises.Les entretoises entre deux blocs adjacents assurent la modularité entre les disjoncteurs d'une même gamme, en l'occurrence entre un disjoncteur unipolaire et un disjoncteur multipolaire, de la manière décrite en détail dans la demande de brevet français déposée conjointement, et intitulée"Gamme de disjoncteurs basse tension à boîtier moulé". La plaque entretoise présente en regard des ouvertures incurvées des grandes faces latérales de chaque boîte, deux lumières incurvées centrées sur l'axe du barreau pour le passage des deux barres de liaison.

On voit que les tronçons de barreau sont positionnés par rapport au mécanisme par les barres de liaison solidaires de la manivelle, tandis que les boîtes sont positionnées par les tiges d'alignement. Les imperfections de fabrication sont compensées par le faible jeu entre le tronçon de barreau et la boîte. Le tronçon de barreau,de forme générale cylindrique en un matériau isolant, comporte d'une part une lumière diamétrale traversée par le pont de contacts, et d'autre part deux orifices décalés angulairement et perpendiculaires à la lumière pour le passage sans jeu des barres de liaison qui sont ainsi isolées électriquement du pont de contacts. Les lumières incurvées des grandes faces latérales sont traversées avec'eu par les barres de liaison qui n'obturent que partiellement ces lumières. Pour disposer d'une partie centrale de la boîte quasi étanche et favoriser ainsi le déplacement de l'arc vers les chambres de coupure, les lumières incurvées sont coiffées par le fond du tronçon de barreau en regard de la grande face. L'étanchéité peut être améliorée en intercalant entre le fond et la grande face un disque souple solidaire des barres de liaison qui le traversent sans jeu. Lors d'une surpression interne le disque est plaqué contre la grande face latérale en obturant les lumières incurvées.

Dans la position fermée du disjoncteur, les ponts de contacts des différents blocs modulaires s'étendent dans un plan sensiblement parallèle au fond du boîtier et chaque pont de contacts, cooopère d'une part, avec un contact fixe situé au dessus de ce plan et d'autre part, du côté opposé avec un contact fixe situé en dessous de ce plan. Chaque contact fixe est relié à une plage de connexion, et la plage connectée au contact fixe disposé au dessous du plan, est à proximité de la face avant de la boîte, tandis que la plage connectée à l'autre contact fixe, est au voisinage du fond de la boîte. Cette disposition confère une certaine symétrie au bloc unipolaire et facilite la connexion d'un bloc déclencheur qui peut être, soit intégré au boîtier du disjoncteur, soit être accolé à la petite face latérale du boîtier du disjoncteur. Le bloc déclencheur est commun aux différents blocs unipolaires, mais il est concevable de réaliser des systèmes modulaires chacun associé à l'un des blocs unipolaires. Le bloc déclencheur est disposé du côté des plages sur la face avant des blocs unipolaires.

La modularité du système facilite la réalisation d'une gamme de disjoncteurs à partir d'un nombre limité de sous-ensembles. Le système est particulièrement simple et la double enveloppe, ainsi que la double coupure lui confèrent des performances remarquables.

D'autres avantages et caractéristiques préférentielles ressortiront plus clairement de la description qui va suivre, d'un mode de mise en oeuvre de l'invention, donné à titre d'exemple et représenté aux dessins annexés dans lesquels:

La figure 1 est une vue schématique en perspective éclatée d'un disjoncteur selon l'invention.

La figure 2 est une vue en perspective à échelle agrandie d'un bloc unipolaire et du mécanisme de commande associé du disjoncteur selon la figure 1.

La figure 3 est une vue en coupe transversale du bloc unipolaire.

La figure 4 est une vue en coupe axiale du tronçon de barreau, montrant les clapets d'étanchéité.

Sur les figures, un disjoncteur multipolaire à boîtier moulé 10 comporte quatre blocs unipolaires 11 de forme générale parallélélipèdique, et disposés côte à côte dans le boîtier 10. Chaque bloc unipolaire comporte une boîte 12 en matière plastique moulée ayant un fond 13, une face avant 14, deux grandes faces latérales parallèles 15,16 et deux petites faces parallèles 17,18. A l'intérieur de la boîte 12, est logé un pont de contacts 19, porté par un tronçon de barreau 20 s'étendant perpendiculairement aux grandes faces latérales 15,16. Le pont de contacts mobile 19 coopère, d'un côté avec un contact fixe 22, et du côté oppposé avec un contact fixe 23 et à chaque paire de contacts 19,22; 19,23 est associée une chambre de coupure 24 à tôles de désionisation. Le pont de contacts mobile 19 est monté flottant sur le tronçon de barreau 20, par l'intermédiaire de deux ressorts opposés de la manière décrite en détail dans le brevet français n°2.622.347. L'axe de rotation 21 du pont de contacts 19 est sensiblement au centre de la boîte 12, et en position de fermeture le pont de contacts 19, s'étend dans un plan médian, sensiblement parallèle au fond 13 de la boîte 12. Le contact fixe 22 est disposé au dessus de ce plan médian, et est raccordé à une plage de contact 25, à proximité de la face avant 14, de la boîte 12. D'une manière symétrique, l'autre contact opposé 23 est disposé en dessous de ce plan médian, et est relié à une plage 26 voisine du fond 13 de la boîte 12.

Le bloc unipolaire 11 est une unité indépendante constituant, l'un des pôles du disjoncteur, et l'association de plusieurs blocs unipolaires permet la réalisation d'un disjoncteur multipolaire. Les blocs unipolaires 11 sont accolés par leurs grandes faces latérales 15,16, avec interposition d'une plaque entretoise 27 définissant un intervalle entre les blocs successifs. Les tronçons de barreau 20 des différents blocs unipolaires 11 sont reliés mécaniquement par deux barres de liaison 28 qui s'étendent parallèlement à l'axe de rotation 21, et qui traversent sans jeu des orifices 29 ménagés dans les tronçons de barreau 20. Les barres de liaison 28 sont excentrées par rapport à l'axe de rotation 21, et les grandes faces latérales 15,16, et les plaques entretoises 27, présentent des lumières allongées 30 de forme incurvée, permettant le passage avec jeu des barres de liaison 28 avec une possibilité de débattement approprié au mouvement de rotation des tronçons de barreau 20.

Le tronçon de barreau 20, en forme de noix cylindrique en un matériau isolant, est encadré latéralement à faible jeu par les deux grandes faces 15,16, mais il est libre de se déplacer légèrement dans les autres directions pour compenser les irrégularités de fabrication ou de positionnement. Le pont de contacts 19, en forme de barre, traverse une lumière 33 ménagée suivant un diamètre dans le tronçon de barreau 20 et cette lumière 33 est décalée angulairement par rapport aux orifices 29 de passage des barres de liaison 28 perpendiculaires au pont de contacts 19.

Sur la face avant 14 de l'un des blocs unipolaires centraux 11, est fixé un mécanisme 32, d'un type standard, ayant une manette de commande 31 et une genouillère. Le mécanisme 32 comporte deux flasques métalliques externes 34, s'étendant parallèlement en étant écartés d'une distance correspondant sensiblement à la largeur du bloc unipolaire 11. Ces flasques 34 sont fixés, à leur partie inférieure 35, sur le bloc unipolaire 11 par des tiges d'alignement 37 qui s'étendent perpendiculairement aux grandes faces 15,16 et traversent des orifices alignés 38,39 respectivement des flasques 34 et des boîtes 12. Chaque flasque 34 porte un palier 40 d'une manivelle 42 à axe 41 commandée par le mécanisme 32 pour effectuer une rotation limitée alternée respectivement pour l'ouverture et la fermeture du disjoncteur. Chaque manivelle 42 comporte deux bras opposés 43, chacun traversé sans jeu par l'une des barres de liaison 28. Une rotation des manivelles 42 est transmise par l'intermédiaire des deux barres 28, qui se débattent dans les lumières incurvées 30, aux différents tronçons de barreau 20 pour ouvrir et fermer les contacts 19,22,23.

Le mécanisme 32 est commun à l'ensemble des blocs unipolaires 11, et ce mécanisme est logé dans le boîtier 10, seule la manette 31 étant accessible de l'extérieur pour la commande du disjoncteur. Les barres 28 constituent une liaison rigide entre les tronçons 20 qui forment un barreau articulé par les paliers 40 sur les deux flasques 34. Les imperfections de positionnement ou de fabrication n'affectent pas le mouvement du pont de contacts 19 guidé par le tronçon de barreau 20, ce dernier étant monté avec jeu dans la boîte 12. A partir de blocs unipolaires standards 11, il est possible de fabriquer toute une gamme de disjoncteurs à boîtier moulé, la double enveloppe constituée par la boîte 12 et le boîtier 10, ainsi que le montage flottant du pont de contacts 19 garantissant des performances remarquables du disjoncteur.

Le disjoncteur comporte un bloc de déclenchement (non représenté) qui est, soit intégré au boîtier 10, soit accolé à la petite face externe de ce dernier. Le déclencheur du type électronique ou électromécanique peut être commun à l'ensemble des blocs unipolaires 11, ou éventuellement être du type modulaire, associé à chaque unité polaire 11. A l'arrière des chambres de coupure 24 sont prévues des ouvertures 44 d'échappement des gaz de coupure vers l'extérieur de la boîte 12, les seules autres ouvertures de cette dernière étant les lumières incurvées 30 de passage des barres de liaison 28. La quasi étanchéité de la boîte 12, notamment dans sa partie centrale favorise la coupure, l'arc étant soufflé vers les chambres de coupures 34. En se référant à la figure 4, on voit que cette étanchéité est améliorée par le faible jeu entre la partie frontale 45 du tronçon de barreau 20 et la surface interne de la grande face 15,16. Selon un développement de l'invention, un disque soupôle 46 est intercalé entre le tronçon de barreau 20 et la grande face 15,16 en regard des lumières incurvées 30. Le disque 46 fonctionne en clapet venant se plaquer sur les faces 15,16 lors d'une surpression interne pour obturer les lumières 30. Les barres de liaison 28 traversent à faible jeu des trous ménagés dans le disque 46 qui se déplace avec ces barres. D'autres moyens d'obturation, par exemple à tiroir sont envisageables.

## Revendications

1. Disjoncteur multipolaire basse tension à double enveloppe, dont chaque pôle comprend, un bloc unipolaire (11) de coupure ayant une boîte (12) parallélélipèdique à deux grandes faces latérales (15,16), en matière plastique moulée, et des contacts mobiles et fixes (19,22,23) associés à une chambre de coupure (24) logés dans ledit bloc (11), plusieurs blocs (11) étant montés côte à côte dans un boîtier moulé (10) pour constituer le disjoncteur multipolaire, le contact mobile étant en forme de pont de contacts (19) rotatif coopérant avec deux contacts fixes opposés (22,23), en étant porté par un tronçon de barreau rotatif (20), qui s'étend transversalement sensiblement au centre de ladite boîte (12) en étant intercalé et guidé latéralement par les deux grandes faces latérales (15,16) de la boîte (12) tout en pouvant se débattre en translation limitée parallèlement à ces grandes faces (15,16), caractérisé en ce que les tronçons de barreau (20) des différents blocs (11) juxtaposés sont mécaniquement solidarisés par deux barres de liaison (28) parallèles qui s'étendent perpendiculairement auxdites grandes faces (15,16) et traversent à faible jeu des orifices (29) diamétralement opposés, ménagés dans les tronçons de barreau (20) successifs, que les deux barres de liaison (28) sont accouplées à une manivelle (42) à deux bras (43) diamétralement opposés, que lesdites deux grandes faces latérales (15,16) comportent chacune deux lumières incurvées (30) pour le passage avec jeu et le débattement desdites deux barres de liaison (28) et qu'un mécanisme de commande (32), fixé à la partie supérieure (14) de l'un des blocs (11), comporte deux flasques métalliques (34) portant les paliers (40) de ladite manivelle (42) et une bielle inférieure actionnant ladite manivelle.

2. Disjoncteur selon la revendication 1, caractérisé en ce que ledit mécanisme (32) est délimité latéralement par lesdits deux flasques (34) parallèles dont l'écartement correspond à celui desdites grandes faces (15,16) d'un bloc unipolaire (11).

3. Disjoncteur selon la revendication 1, caractérisé en ce que la face frontale (45) du tronçon de barreau (20) en regard de la grande face latérale (15,16) associée est agencée pour coiffer à faible jeu lesdites deux lumières incurvées (30) en limitant les fuites de gaz à travers ces lumières vers l'extérieur de la boîte (12) et réaliser une boîte dont la partie centrale est quasi-étanche.

4. Disjoncteur selon la revendication 3, caractérisé en ce qu'entre ladite face frontale (45) et la grande face latérale (15,16) est intercalé un disque souple (46) qui est solidaire en rotation desdites barres (28) et qui coiffe lesdites lumières, de façon à constituer un clapet d'obturation des lumières lors d'une surpression interne de la boîte.

5. Disjoncteur selon l'une quelconque des revendications précédentes, caractérisé en ce que des plaques entretoises (27) sont intercalées entre des blocs unipolaires (11) adjacents, que l'ensemble des blocs unipolaires (11) et des entretoises (27) sont reliés par des tiges d'alignement (37) et que les plaques entretoises comportent des lumières incurvées (30) pour le passage des barres de liaison (28).

6. Disjoncteur selon la revendication 5, caractérisé en ce que les tiges d'alignement (37) traversent sans jeu des orifices (38) ménagés dans les flasques (34) du mécanisme (32).

7. Disjoncteur selon l'une quelconque des revendications précédentes, caractérisé en ce que le mécanisme (32) comporte une manette (31) de commande manuelle, et que le mécanisme est logé dans ledit boîtier (11) qui comporte une lumière de passage de la manette.

8. Disjoncteur selon l'une quelconque des revendications précédentes, caractérisé en ce que ledit tronçon de barreau (20) est en un matériau isolant ayant une fenêtre (33) de passage du pont de contact (19), monté flottant suivant un diamètre dudit tronçon (20) et que les orifices (29) de passage des deux barres de liaison (28) sont décalés angulairement par rapport audit diamètre.

9. Disjoncteur selon l'une quelconque des revendications précédentes, caractérisé en ce qu'une manivelle (42) est disposée sur chaque côté de la boîte (12) et que les barres de liaison (28) traversent tous les tronçons de barreau (20) et les deux manivelles (42).

## Patentansprüche

1. Niederspannungs-Mehrpolleistungsschalter mit Zweifachgehäuse, wobei jeder Pol einen Einzelpolblock (11) mit einem quaderförmigen, zwei große Seitenflächen (15, 16) aufweisenden Isolierstoffkasten (12) sowie, einer Lichtbogenlöschkammer (24) zugeordnete und im genannten Block (11) angeordnete, feststehende und bewegliche Kontakte (19, 22, 23) umfaßt, mehrere Blöcke (11) zur Bildung eines Mehrpolleistungsschalters in einem Isolierstoffgehäuse (10) seitlich aneinandergereiht sind und der bewegliche Kontakt als drehbare Kontaktbrücke (19) ausgebildet ist, die mit zwei einander gegenüberliegenden, feststehenden Kontakten (22, 23) zusammenwirkt und dabei in einem Schaltwellenabschnitt (20) montiert ist, welcher annähernd in der Mitte des genannten Kastens (12) quer angeordnet ist und von den beiden großen Seitenflächen (15, 16) des Kastens (12) umfaßt sowie seitlich geführt wird und dabei gleichzeitig eine begrenzte geradlinige Bewegung parallel zu diesen großen Seitenflächen (15, 16) ausführen kann, dadurch gekennzeichnet, daß die Schaltwellenabschnitte (20) der einzelnen aneinandergereihten Blöcke (11) mechanisch durch zwei parallel angeordnete Verbindungsstangen (28) miteinander verbunden sind, die rechtwinklig zu den genannten großen Seitenflächen (15, 16) verlaufen und mit geringem Spiel durch in den aneinandergrenzenden Schaltwellenabschnitten (20) ausgebildete, diametral einander gegenüberliegende Öffnungen (29) geführt sind, daß die beiden Verbindungsstangen (28) an eine Kurbel (42) mit zwei sich diametral gegenüberliegenden Kurbelarmen (43) angekoppelt sind, daß jede der genannten großcn Seitenflächen (15, 16) zwei gekrümmte Langlöcher (30) zur spielbehafteten Durchführung und Verschiebung der beiden genannten Verbindungsstangen (28) aufweist und daß ein an der Oberseite (14) eines der Blöcke (11) montierter Antriebsmechanismus (32) zwei metallische Seitenblenden (34) aufweist, an denen die Lager (40) der genannten Kurbel (42) sowie eine untere Stange zur Betätigung der genannten Kurbel angebracht sind.

2. Leistungsschalter nach Anspruch 1, dadurch gekennzeichnet, daß der genannte Antriebsmechanismus (32) seitlich durch die beiden parallelen Seitenblenden (34) begrenzt wird, deren Abstand dein Abstand zwischen den beiden großen Seitenflächen (15, 16) eines Hinzelpolblocks (11) entspricht.

3. Leistungsschalter nach Anspruch 1, dadurch gekennzeichnet, daß die der zugeordneten großen Seitenfläche (15, 16) gegenüberliegende Vorderseite (45) des Schaltwellenabschnitts (20) so ausgeführt ist, daß sie mit geringem Spiel die beiden genannten gekrümmten Langlöcher (30) abdeckt und so einen Gasaustritt durch diese Langlöcher hindurch aus dem Kasten (12) heraus begrenzt und ein Kasten (12) mit quasi-gasdichtem Mittelbereich gebildet wird.

4. Leistungsschalter nach Anspruch 3, dadurch gekennzeichnet, daß zwischen der genannten Vorderseite (45) und der großen Seitenfläche (15, 16) eine elastische Scheibe (46) eingefügt ist, die in Drehrichtung mit den genannten Verbindungsstangen (28) verbunden ist und die genannten Langlöcher abdeckt, derart daß eine Klappe zum Verschließen der Langlöcher bei Auftreten eines Überdrucks im Innern des Kastens gebildet wird.

5. Leistungsschalter nach irgendeinem der vorhergehenden Ansprüche, dadurch gekennzeichnet, daß zwischen den aneinandergrenzenden Einzelpolblöcken (11) Abstandshalterplatten (27) eingefügt sind, daß sämtliche Einzelpolblöcke (11) und Abstandshalterplatten (27) mit Hilfe von Positionierstangen (37) miteinander verbunden sind und daß die Abstandshalterplatten gekrümmte Langlöcher (30) zur Durchführung der Verbindungsstangen (28) aufweisen.

6. Leistungsschalter nach Anspruch 5, dadurch gekennzeichnet, daß die Positionierstangen (37) paßgenau durch in den Seitenblenden (34) des Antriebsmechanismus' (32) ausgebildete Öffnungen (38) hindurchgeführt sind.

7. Leistungsschalter nach irgendeinem der vorhergehenden Ansprüche, dadurch gekennzeichnet, daß der Antriebsmechanismus (32) einen Antriebshebel (31) zur Handbetätigung aufweist und daß der Antriebsmechanismus im genannten Gehäuse (10) angeordnet ist, welches eine Aussparung zur Durchführung des Antriebshebels aufweist

8. Leistungsschalter nach irgendeinem der vorhergehenden Ansprüche, dadurch gekennzeichnet, daß der genannte Schaltwellenabschnitt (20) aus Isolierstoff besteht und eine Aussparung (33) zur Durchführung der Kontaktbrücke (19) aufweist, die in einer Durchmesserebene des genannten Schaltwellenabschnitts (20) frei aufgehängt ist, und daß die Öffnungen (29) zur Durchführung der beiden Verbindungsstangen (28) in bezug auf die genannte Durchmesserebene um einen bestimmten Winkel versetzt angeordnet sind.

9. Leistungsschalter nach irgendeinem der vorhergehenden Ansprüche, dadurch gekennzeichnet, daß auf jeder Seite des Kastens (12) eine Kurbel (42) angeordnet ist und die Verbindungsstangen (28) sämtliche Schaltwellenabschnitte (20) sowie die beiden Kurbeln (42) durchqueren.

## Claims

1. A low voltage multipole circuit breaker with double housing, each pole of which comprises, a single-pole breaking unit (11) having a parallelepipedic box (12) with two large side faces (15, 16), made of moulded plastic material, and movable and stationary contacts (19, 22, 23) associated to an extinguishing chamber (24) and housed in said unit (11), several units (11) being mounted side by side in a moulded case (10) to form the multipole circuit breaker, the movable contact being in the form of a rotating contact bridge (19) cooperating with two opposing stationary contacts (22, 23), and being supported by a rotating bar section (20), which extends transversely appreciably in the centre of said box (12), being inserted between and laterally guided by the two large side faces (15, 16) of the box (12) while being able to move in limited translation parallel to these large faces (15, 16), characterized in that the bar sections (20) of the different juxtaposed units (11) are mechanically united by two parallel connecting bars (28) which extend perpendicularly to said large faces (15, 16) and pass with small clearance through diametrically opposed orifices (29) arranged in the successive bar sections (20), that the two connecting bars (28) are coupled to a crank (42) with two diametrically opposed arms (43), that said two large side faces (15, 16) each comprise two curved apertures (30) for passage with clearance and movement of said two connecting bars (28) and that an operating mechanism (32), fixed to the upper part (14) of one of the units (11), comprises two metal flanges (34) supporting the bearings (40) of said crank (42) and a bottom rod actuating said crank.

2. The circuit breaker according to claim 1, characterized in that said mechanism (32) is confined laterally by said two parallel flanges (34) the separating distance between which corresponds appreciably to that between said large faces (15, 16) of a single-pole unit (11).

3. The circuit breaker according to claim 1, characterized in that the front face (45) of the bar section (20) facing the associated large side face (15, 16) is arranged to cover with small clearance said two curved apertures (30) limiting gas leaks via these apertures to the outside of the box (12) and to achieve a box whose central part is almost leaktight.

4. The circuit breaker according to claim 3, characterized in that between said front face (45) and the large side face (15, 16) there is inserted a flexible disk (46) which is fixedly secured in rotation to said bars (28) and which covers said apertures, in such a way as to form a valve sealing off the apertures when an internal overpressure occurs in the box.

5. The circuit breaker according to any one of the foregoing claims, characterized in that spacer plates (27) are inserted between adjacent single-pole units (11), that all the single-pole units (11) and spacers (27) are connected by alignment rods (37), and that the spacer plates comprise curved apertures (30) for the passage of the connecting bars (28).

6. The circuit breaker according to claim 5, characterized in that the alignment rods (37) pass without clearance through orifices (38) arranged in the flanges (34) of the mechanism (32).

7. The circuit breaker according to any one of the foregoing claims, characterized in that the mechanism (32) comprises a manual operating handle (31), and that the mechanism is housed in said case (10) which comprises an aperture for the handle to pass through.

8. The circuit breaker according to any one of the foregoing claims, characterized in that said bar section (20) is made of insulating material having a window (33) for the contact bridge (19) to pass through, mounted floating according to a diameter of said section (20) and that the orifices (29) for passage of the two connecting bars (28) are angularly offset with respect to said diameter.

9. The circuit breaker according to any one of the foregoing claims, characterized in that a handle (42) is fitted on each side of the box (12) and that the connecting bars (28) pass through all the bar sections (20) and both the handles (42).
